# EUROPÄISCHE PATENTSCHRIFT

(11) **EP 0 913 631 B1**
(45) Veröffentlichungstag und Bekanntmachung des Hinweises auf die Patenterteilung: **26.03.2003**
(21) Anmeldenummer: 98120860.6
(22) Anmeldetag: 03.11.1998
(51) Int. Cl.: F23D 11/40, F23D 11/28, F23K 5/06

(54) **Ölfeuerungsanlage mit reduzierter Stickstoffoxid (NOx) - Emissionen**
Oil firing installation with reduced nitrogen oxide (NOx) - emissions
Installation de chauffage à l'huile avec émissions réduites d'oxyde d'azote (NOx)

(30) Priorität: 03.11.1997 DE 19748487
(43) Veröffentlichungstag der Anmeldung: 06.05.1999
(73) Patentinhaber: Max Weishaupt GmbH, 88477 Schwendi (DE)
(72) Erfinder: Goebel, Daniel, Dipl.-Ing. FH, 88477 Schwendi (DE); Niedermaier, Günther, 88477 Schwendi (DE); Schoch, Rainer, 88477 Schwendi (DE)
(74) Vertreter: Flügel, Otto, Dipl.-Ing.

(56) Entgegenhaltungen:
- EP-A- 0 065 472
- EP-A- 0 397 046
- EP-A- 0 478 305
- DE-A- 1 927 335
- DE-A- 3 910 654
- GB-A- 1 011 058
- US-A- 2 941 362
- US-A- 3 212 555
- PATENT ABSTRACTS OF JAPAN vol. 010, no. 100 (M-470), 16. April 1986 & JP 60 233416 A (MITSUBISHI JUKOGYO KK), 20. November 1985

## Beschreibung

Die Erfindung betrifft eine Ölfeuerungsanlage für Verbrennung unter reduzierter Stickstoffoxidemission, insbesondere für höhere Leistungen, mit wenigstens einer zentral angeordneten Pilot-Zerstäuberdüse und zugeordneter Zündeinrichtung sowie einem Gebläse für die Zufuhr von Verbrennungsluft, die durch ein die Zerstäuberdüse umgebendes Flammrohr dem Zerstäubungsraum stromab hinter der Düse zugeführt wird, und mit einer Anzahl weiterer Zerstäuberdüsen, die um die mittig angeordnete zentrale Zerstäuberdüse herum innerhalb des Flammrohres dem Zerstäubungsraum zugewandt gleichmäßig beabstandet angeordnet sind.

Ölfeuerungsanlagen der in Rede stehenden Art arbeiten zum Zwecke der Herabsetzung der thermischen Stickoxyde mit auf vielerlei Weise gestalteten Abgasrückführungen. Dies führt zum Teil zu Flammeninstabilitäten bei gleichzeitig hohem apparativem Aufwand.

Ölfeuerungsanlagen der eingangs genannten Art sind unter anderem in der EP 0 397 046 A, der EP 0 478 305 A und in etwa auch der GB 1 011 058 A offenbart. Dabei sind jeweils allen Zerstäuberdüsen Stau- bzw. Verwirbelungsscheiben zugeordnet.

Der Erfindung liegt die Aufgabe zugrunde, eine Ölfeuerungsanlage der eingangs genannten Art zur Verfügung zu stellen, bei der eine möglichst homogene Verteilung von Brennstoff, Luft und Abgas gegeben ist und bei der unter Vermeidung gezielter bzw. gesonderter externer Abgasrückführung die Bildung von thermischem NOx herabgesetzt ist.

Dies wird erfindungsgemäß dadurch erreicht, dass zwischen der zentralen Zerstäuberdüse (3) bzw. Mischsystem und den diesen umgebenden Zerstäuberdüsen (2) ein Ringscheiben-Staukörper (4) angeordnet ist.

Durch die Anordnung mehrerer Zerstäuberdüsen um die zentrale Zerstäuberdüse herum erreicht man eine Kernflamme sowie eine Hülflamme um diese Kernflamme herum, die unabhängig von der Geometrie des Feuerraums betriebssicher und stabil brennen. Im Brennraumbereich nach den die Zentraldüse umgebenden Zerstäuberdüsen erreicht man eine Brennstoffvergasungs- und Vermischungszone. Hier werden die Komponenten zerstäubter Brennstoff, Luft und im Feuerraum intern rückströmende Abgase intensiv vorgemischt. Die Wärmeabgabe der Kernflamme unterstützt die Brennstoffvergasung. Ziel ist ein homogenes Gemisch mit Folge einer Vergleichmäßigung der Flammentemperatur bei insgesamt reduziertem mittleren Temperaturniveau in der Flamme, wodurch wiederum ein guter Ausbrand im gesamten Flammenbereich erzielt wird. Zwischen der zentralen Zerstäuberdüse bzw. dem Mischsystem und den diesen umgebenden Zerstäuberdüsen ist ein Ringscheiben-Staukörper angeordnet, der zu der zentralen Zerstäuberdüse bzw. dem zentralen Mischsystem unter Spaltbildung angeordnet sein kann. Diese Spaltbildung ist für die Lufteinleitung zur Zentralflamme bedeutsam.

Die Kernflamme wird bevorzugt durch eine zentrale Zerstäuberdüse in Kombination mit einem Mischsystem üblicher Bauart erzeugt, die im Kem gelb sein kann. Im Bereich der Hüllflamme erreicht man bläulichen Ausbrand und insgesamt eine schlanke Flammenform ohne Auswolken von Brennstoff.

In weiterhin bevorzugter Ausführung ist die zentrale Zerstäuberdüse bzw. das Mischsystem komplett mit dem Ringscheibenstaukörper in Richtung der Längsachse des Flammrohres in verschiedene Verschiebelagen - insbesondere stufenlos - einstellbar. Dies kann der Einstellung der Luftzufuhr in Anpassung an die Brennstoffmenge bei Laständerung dienen, im übrigen lässt sich durch diese Verschiebemöglichkeit eine Einstellung bzw. Optimierung der NOx-Werte erreichen.

In anderer bevorzugter Ausführung weisen die die zentrale Zerstäuberdüse umgebenden Zerstäuberdüsen einen engeren Sprühwinkel auf als derjenige der Zentraldüse. Vorzugsweise ist dabei der Sprühwinkel der umgebenden Zerstäuberdüsen etwa 30° bis 45° gewählt. Durch diesen verengten Sprühwinkel wird erreicht, dass die Brennkammerwand nicht mit Öl benetzt wird. Darüber hinaus lassen sich Verkokungen im Bereich der Flammrohrmündung sowie der angrenzenden Bereiche der Außenränder des Staukörpers vermeiden.

In besonders bevorzugter Ausführung ist der Ringscheiben-Staukörper an seiner dem Feuerraum zugewandten Außenseite, also der zentral angeordneten Zerstäuberdüse - Pilot-Zerstäuberdüse - abgewandten Seite, mit einem in diese Richtung vorspringenden Aufsatz versehen, der vorzugsweise durchgehend ringförmig ausgebildet ist und sich insbesondere an die ringförmige In nenberandung des Ringscheiben-Staukörpers unmittelbar anschließend angeordnet ist. An dieser Staukörper-Ringscheibe kann der Aufsatz einstückig ausgebildet sein.

Des weiteren kann die Staukörper-Ringscheibe an ihrer Außenberandung eine wiederum hinsichtlich der zugeführten Verbrennungsluft stromab dem Feuerraum zugewandt vorspringende Randabbördelung aufweisen, die im Zusammenhang mit dem Flammrohr zu verbesserter Luftführung dient. Zu diesem Zwecke kann auch eine konisch verjüngte Ausführung des Flammrohres am stromabseitigen Ende der Verbrennungsluftführung dienen. Um diese Verbrennungsluftführung zu begünstigen, kann die Staukörper-Ringscheibe in den Bereichen der jeweiligen ringförmig um die zentrale Pilot-Zerstäuberdüse angeordneten Haupt-Zerstäuberdüsen mit radial nach innen gerichteten Ausbuchtungen versehen sein.

Der Ringscheiben-Staukörper bzw. körperlich betrachtet die Staukörper-Ringscheibe vorgeschilderter Art ermöglicht es insbesondere, Düsen mit großem Sprühwinkel - 60° - zu verwenden und selbst bei diesem großen Sprühwinkel ein Auftreffen und Anbacken von Öltröpfchen auf der Frontseite der Staukörper-Ringscheibe zu verhindern. Wenn im Zuge höherer Last die Mischeinrichtung entsprechend weit zurück verfahren wird, besteht auch die Gefahr der Verschmutzung der ringförmig angeordneten seitlichen Zerstäuberdüsen. Im übrigen wird durch diese Maßnahme der NOx-Ausstoß weiter verringert und die Verbrennung insgesamt verbessert, d.h. Rußbildung wird zurückgeführt, und die Verbrennung nähert sich derjenigen von Gas. Es erfolgt eine Strömungsvergleichmäßigung mit dem Ergebnis höherer Flammenstabilität.

Von besonderer Bedeutung ist die Versorgung der ringförmig um die zentral angeordnete Zerstäuberdüse als Pilot-Düse angeordneten Zerstäuberdüsen, die für den Lastfall den Großteil des zerstäubten Brennstoffes liefern, nämlich etwa 95 % und mehr. Diese Haupt-Zerstäuberdüsen sollen für einen gleichmäßigen Ausbrand der aufgabengemäß gewünschten Art, nämlich bei niedrigem NOx-Ausstoß annäherndes Blaubrandverhalten, möglichst gleichmäßig und konstant versorgt arbeiten. Zu diesem Zwecke sind diese Haupt-Zerstäuberdüsen in an sich bekannter Weise an eine Ölversorgung angeschlossen, die einen Ölvorlauf und einen Ölrücklauf vorsieht, dergestalt, dass im Betriebsfall der jeweiligen Düse möglichst konstant eine bestimmte Brennstoffmenge unter vorgegebenem Druck zugeführt wird. Über den Vorlauf und Rücklauf wird insoweit ein Überangebot an durch die Düse zu versprühendem Brennstoff zugeführt. Bevorzugt wird dabei der Druck in der Ölvorlaufleitung stabil gehalten, während die Menge des durch die Düse versprühten Brennstoffes durch Querschnittssteuerung (Drosselung) der Ölrücklaufleitung gesteuert wird.

Grundsätzlich kann man die ringförmig um die zentrale Pilot-Zerstäuberdüse angeordneten Haupt-Zerstäuberdüsen "sternförmig" an Ölvorlauf- und Ölrücklaufleitungen im Sinne einer Ölvorlaufdruckquelle und einer gemeinsamen Ölrückführung, die für alle Haupt-Zerstäuberdüsen speisend und abführend vorgesehen sind, anschließen. In bevorzugter Ausführung werden die Haupt-Zerstäuberdüsen hinsichtlich sowohl ihres Ölvorlaufes als auch ihres Ölrücklaufes in Form einer Ringleitung miteinander verbunden, d.h. sämtliche Haupt-Zerstäuberdüsen sind in ihrem Sockelbereich an diese Ringleitung angeschlossen, die ihrerseits zentral mit der Ölvorlaufdruckquelle und dem Ölrücklauf in Verbindung steht, vorzugsweise dergestalt, dass diese Ringleitungen zwischen zwei benachbarten Haupt-Zerstäuberdüsen eine Einspeisungs- bzw. Abführstelle für eine zentrale Ölvorlaufdruckleitung und eine Ölrücklaufleitung aufweisen.

Die vorgeschilderte Zentralversorgung der ringförmig angeordneten Haupt-Zerstäuberdüsen sichert einen - letztlich auch durch genügenden Querschnitt der Zuund Ableitungen - gleichmäßigen Betrieb dieser Düsen, d.h. Ausstoß des zu versprühenden Öles unter praktisch übereinstimmenden Bedingungen.

Bei Betriebsunterbrechung besteht das Problem, dass sich aus den Ölvorlauf- wie auch aus den Ölrücktaufleitungen Restmengen von Öl in den Feuerraum entleeren, was unerwünscht ist. Das gilt insbesondere auch für die vorgeschilderte bevorzugte Ausführung der Ölversorgung der Haupt-Zerstäuberdüsen über eine Ringleitung. In besonders bevorzugter Ausführung wird daher sowohl im Zuge des Ölvorlaufes als auch im Zuge des Ölrücklaufes einer jeden Haupt-Zerstäuberdüse jeweils ein Ventil vorgesehen, das hydraulisch betätigt ist. Diese Ventile arbeiten demnach unter Einfluss des Öldruckes abhängig gegen die Kraft zugeordneter Federn. Wenn demnach in den Betriebsphasen der Querschnitt der Ölrückführleitung einen Drucküberschuss für das Versprühen von Öl durch die Düse bewirkt, sind die Ventile aufgrund des Druckunterschiedes zwischen Vorlauf und Rücklauf gegen ihre Federkraft mehr oder weniger weit geöffnet. Wird dagegen der Querschnitt der Ölrückleitung im Sinne einer Betriebsunterbrechung entsprechend weit geöffnet, schließen die Ventile, so dass sowohl aus der Ölvorlaufleitung als auch aus der Ölrücklaufleitung kein Öl durch die Düse in den Brennraum abtropfen kann.

Bevorzugte Ausführungen der Erfindung ergeben sich aus den Unteransprüchen, insbesondere in Bezug auf die in der Zeichnung schematisch wiedergegebenen Ausführungsbeispiele, anhand deren die Erfindung nachstehend erläutert wird:

Es zeigen:
- Figur 1: einen schematischen Schnitt durch die Längsachse des Flammrohres eines ersten Ausführungsbeispieles einer erfindungsgemäßen Ölfeuerungsanlage;
- Figuren 2 bis 4: perspektivische Darstellungen eines modifizierten Ausführungsbeispieles gemäß Figur 1;
- Figur 5: ein Ausführungsbeispiel der Ausführung nach den Figuren 2 bis 4;
- Figur 6: eine Schemaskizze der Ventilsteuerung für Vor- und Rücklauf des Öls als Brennstoff;

Figur 1 zeigt ein zylindrisches Flammrohr 1, an dessen Austritt die Verbrennungsluft beschleunigt wird, zum Beispiel durch einen sich in Strömungsrichtung konisch verjüngenden Abschnitt 9, in dessen Rohrachse- also mittig - eine zentrale Zerstäuberdüse 3 als Teil eines Mischsystems üblicher Bauart angeordnet ist. Um diese zentrale Zerstäuberdüse 3- Pilot-Zerstäuberdüse - herum sind auf einem konzentrischen Kreis mit dem Radius r mehrere weitere Zerstäuberdüsen 2 - Haupt-Zerstäuberdüsen - angeordnet. Die zentrale Düse 3 dient der Brennstoffzuführung in eine Pilotflamme; und über die konzentrisch um diese herum angeordneten Zerstäuberdüsen 2 erfolgt die Zufuhr des Hauptteils des flüssigen Brennstoffes in die bzw. mit der Hauptverbrennungsluft.

Die Anzahl der auf den Teilkreis gleichmäßig beabstandeten Zerstäuberdüsen 2, der definierte Mindestradius 3 des Teilkreises zur Zentraldüse 3 und die Düsenaustrittsverhältnisse hängen dabei voneinander ab.

Die Düsenaustrittsbohrungen aller Zerstäuber auf dem konzentrischen Teilkreis befinden sich in Strömungsrichtung vor oder in der Luftaustrittsebene des Flammrohres.

Das Verhältnis der Aufteilung der zugeführten Gesamtbrennstoffmenge für die Pilotflamme zu den Zerstäuberdüsen 2 des Teilkreises ist ein wesentliches Kriterium für eine Verbrennung mit niedrigem NOx-Emissionen. (ca. 2- 5% der Gesamtbrennstoffmenge bei Großlast wird für die zentrale Pilotflamme benötigt).

Die Hauptverbrennungsluft wird der Flamme über die Ringstückquerschnitte an der Austrittsebene des Flammrohres 1 zugeführt. Diese Ringstückquerschnitte ergeben sich durch den jeweiligen Flammrohrinnendurchmesser, einem zur Flammrohrachse koaxial angeordneten Staukörper 4, z.B. ausgeführt als Ringscheibe, und den Zerstäuberdüsen 2 auf dem konzentrischen Teilkreis. Im Ringscheiben-Staukörper 4 integriert ist koaxial ein weiterer Volumenstaukörper 6. Beide Staukörper sind durch einen Ringspalt für Verbrennungsluftdurchtritt getrennt. Der zentrale Volumenstaukörper besitzt einstellbare Verbrennungslufteintrittsquerschnitte in eine Vorkammer 7. Das Ende der Vorkammer 7 in Strömungsrichtung gesehen wird mit einem Staukörper 5 mit radialen Spülschlitzen, einer Mittenbohrung und einem am Außendurchmesser, in Strömungsrichtung stehenden Kragen, verschlossen.

Der Ringscheiben-Staukörper 4 verbessert das Betriebsverhalten.

Ein Teil des Verbrennungsluftstromes, entsprechend der Leistungsaufteilung, wird der Pilotflamme über den Staukörper 5 und den Ringspalt zwischen Volumen-Staukörper 6 und Ringscheiben-Staukörper 4 zugeführt. In der Vorkammer 7 des zentralen Volumenstaukörpers 6 ist die Mitteldüse 3 mit elektrischer Zündeinrichtung angeordnet.

Mit der beschriebenen Anordnung, ergibt sich folgender Verbrennungsablauf. Mittels der emittierten Wärmeenergie entlang einer Mindestweglänge der ständigen, zentralen Pilotflamme, der Wärmeenergie aus Rauchgasen des Feuerraums, der Zerstäubungsaufteilung auf mehrere Düsen und der Teilkreisanordnung, gelingt zunächst eine sehr gute Brennstoffaufbereitung.

Teile des Brennstoffsprays der Zerstäuberdüsen auf dem Teilkreis beginnen aufgrund der Wärmeeinwirkung im Feuerraum zu vergasen.

Die Entzündung des Brennstoffes aus den Zerstäuberdüsen des Teilkreises wird zunächst unterbunden, um sie im Feuerraum intensiv mit rezirkuliertem Rauchgas und der zugeführten Verbrennungsluft zu vermischen. Dies hat eine sehr homogene Gemischbildung aus Brennstoff, Verbrennungsluft und Rauchgas zur Folge. (Mischphase).

Die einzelnen Brennstoff-Gasgemisch-Teilströme vermengen sich nach der Mindestweglänge vollständig mit der Pilotflamme und entzünden sich dabei - es stabilisiert sich die Hauptflamme. In dieser Hauptflamme erfolgt eine gleichmäßige, vollständige Verbrennung der einzelnen Teilgemischströme bei vermindertem O₂ Partialdruck. (Brennphase).

Wie durch Versuche nachgewiesen, lässt sich die thermische NOx-Bildung in der Flamme wesentlich reduzierten, Minderung 30-40 %, bei gleichzeitig guter Bewertung der anderen Betriebsparameter. Der Brennstart erfolgt mit dem elektrischen Zünden der Pilotflamme und dem Zuschalten der Zerstäuber auf dem Teilkreis. Es entsteht also eine durchgängige schlanke, gebündelte Flamme. Die Flamme brennt mit gelbem Kern und blauen Randbezirken.

Die Figuren 2 und 3 zeigen perspektivische Ansichten des mittigen Mischsystems mit der zentralen Zerstäuberdüse 3 und drei umfänglich zu dieser angeordneten Haupt-Zerstäuberdüsen 2. Die im Zusammenhang mit dem schematischen Ausführungsbeispiel gemäß Figur 1 verwendeten Bezugszeichen finden sich in gleicher Weise in diesen Zeichnungen wieder.

Wie die Figuren 2 und 3 und insbesondere auch 4 erkennen lassen, sind die drei rings um die zentrale Pilot-Düse bzw. das Mischsystem angeordneten Haupt-Zerstäuberdüsen in einem Sockelbereich 18 über zwei Ringrohrleitungen miteinander verbunden, von denen eine die unter konstantem Druck stehende Ölvorlaufleitung 14 und die andere eine Ölrücklaufleitung 15 versinnbildlicht. Die Versorgung von Zerstäuberdüsen mittels eines Differenzdruckes zwischen einem Vorlaufdruck und einem Rücklaufdruck ist grundsätzlich bekannt. Durch die Ringleitungsausbildung dieses Ölvorlauf- und Ölrücklaufsystems wird gewährleistet, dass sämtliche der Haupt-Zerstäuberdüsen praktisch unter gleichen Betriebsbedingungen arbeiten, so dass die Ölzerstäubung rings um die Pilotflamme stabil sind.

Die Figuren 2 und 3 lassen eine besondere Ausbildung des Ringscheiben-Staukörpers 4 dahin erkennen, dass dieser an seiner die zentrale Zerstäuberdüse 3 umgebenden Innenberandung einen Aufsatz 10 aufweist, der dazu dient, dass die Außenseite 11 des Staukörpers 4 von aufgesprühten Ölpartikeln und damit drohenden Ablagerungen frei bleibt. Der Außenumfang dieses ringförmigen Staukörpers 4 ist mit einer Randabbördelung 12 versehen, die von Ausbuchtungen 13 unterbrochen ist, die radial nach innen gerichtet sind und der Aufnahme der Haupt-Zerstäuberdüsen dienen. Auf diese Weise kann die zentrale Pilot-Zerstäuberdüse 3 bzw. das Mischsystem zusammen mit dem Ringscheiben-Staukörper 4 gegenüber den ringförmig um diese angeordneten Haupt-Zerstäuberdüsen 2 axial zum Flammrohr 1 verschoben werden. Die Randabbördelung 12 und insbesondere der konisch verjüngte Abschnitt 9 des Flammrohres 1 dient der Führung der Verbrennungsluft in die Brennkammer.

Wie die Figuren 2 und 3 und insbesondere auch Figur 4 zeigen, sind die Haupt-Zerstäuberdüsen rings um die zentrale Pilot-Zerstäuberdüse miteinander in ihrem Sockelbereich 18 durch zwei parallele Ringleitungen 14, 15 verbunden, deren eine 14 die Ölvorlaufversorgung und deren andere 15 den Ölrücklauf bildet. Durch diese Ringleitungen soll ein möglichst gleiches Druckverhalten - konstanter Ölvorlaufdruck und gesteuerter Ölrücklaufdruck in Abhängigkeit der gewünschten Betriebsweise - sichergestellt werden. Dies gelingt bei entsprechender Bemessung des Durchmessers der Leitungen und damit insoweit vemachlässigbarer Strömungswiderstände. Figur 5 zeigt, dass der Anschluss der Ringleitungen 14 und 15 an die zentrale Ölversorgung, also eine für alle Haupt-Zerstäuberdüsen maßgebliche Öldruckquelle, einerseits und eine Ölrückführung andererseits dadurch erreicht werden kann, dass die Ringleitungen 14, 15 über T-förmige Abzweigstellen "angezapft" sind.

Von besonderer Bedeutung ist, dass in jeder der Haupt-Zerstäuberdüsen eine Ventileinrichtung vorgesehen ist, die sowohl die Ölzufuhrleitung als auch die Ölrückführleitung von der Düsenmündung trennt, wenn der Brennerbetrieb unterbrochen wird. Dies ist von besonderer Bedeutung am Ende der Betätigungsintervalle, weil dann die Tendenz besteht, Öl durch die Düse in den Brennraum abtropfen zu lassen, was zu Verschmutzungen etc. führt. Die Ventileinrichtung wird grundsätzlich hydraulisch, d.h. in Abhängigkeit von dem durch die Steuerung des Durchflusses der Ölrückführleitung betätigt, und zwar dergestalt, dass unter Federspannung stehende Ventile entsprechend den sich einstellenden Druckzuständen reagieren, d.h. bei Unterbrechung des Brennbetriebes durch Druckaufbau in Richtung schließende Ventile, bei Betrieb dagegen durch deren Öffnung. Aufgrund der baulichen Verhältnisse bzw. der gängigen Modellgrößen solcher Ventile kann es ratsam sein, je Leitung - also sowohl für den Ölvorlauf als auch für den Ölrücklauf- jeweils zwei Ventile parallel geschaltet vorzusehen; eine solche Ventilanordnung ist in Figur 3 vorausgesetzt. In jedem Falle befinden sich die Ventileinrichtungen zwischen dem die Ringleitungen des Ölvorlaufes und des Ölrücklaufes aufnehmenden Sockel der jeweiligen Düsenlanze der Haupt-Zerstäuberdüsen 2 und deren Düsenkopf, wie dies insbesondere Figur 2 erkennen lässt. Die derart angeordnete Ventileinrichtung einer jeden Düsenlanze ist von einem Mantel umfasst.

In Figur 6 ist ein Schaltbild für eine Ölfeuerungsanlage mit drei um eine Pilotdüse herum angeordneten Haupt-Zerstäuberdüsen dargestellt, bei deren jeder im Ölvorlauf wie im Ölrücklauf mit zwei parallel geschalteten federbelasteten, hydraulisch betätigten Ventilen versehen ist, zwei je Ölweg aus Platz- bzw. Verfügbarkeitsgründen.

## Patentansprüche

1. Ölfeuerungsanlage für Verbrennung unter reduzierter Stickstoffoxidemission, insbesondere für höhere Leistungen, mit wenigstens einer zentral angeordneten Pilot-Zerstäuberdüse und zugeordneter Zündeinrichtung sowie einem Gebläse für die Zufuhr von Verbrennungsluft, die durch ein die Zerstäuberdüse umgebendes Flammrohr dem Zerstäubungsraum stromab hinter der Düse zugeführt wird, und mit einer Anzahl weiterer Zerstäuberdüsen (2), die um die mittig angeordnete zentrale Zerstäuberdüse (3) herum innerhalb des Flammrohres (1) dem Zerstäubungsraum zugewandt gleichmäßig beabstandet angeordnet sind,
**dadurch gekennzeichnet,**
**dass** zwischen der zentralen Zerstäuberdüse (3) bzw. Mischsystem und den diesen umgebenden Zerstäuberdüsen (2) ein Ringscheiben-Staukörper (4) angeordnet ist.

2. Ölfeuerungsanlagen nach Anspruch 1,
**dadurch gekennzeichnet,**
**dass** die zentrale Zerstäuberdüse (3) diejenige eines Mischsystems - Zerstäuberdüse, Luftzuführung, Flammenstabilisator, Zündeinrichtung- üblicher Bauart ist.

3. Ölfeuerungsanlage nach Anspruch 1 oder 2,
**dadurch gekennzeichnet,**
**dass** die zentrale Zerstäuberdüse (3) bzw. Mischsystem mit Ringscheiben-Staukörper (4) in Längsachse des Flammrohres (1) in verschiedene Verschiebelagen - insbesondere stufenlos - einstellbar ist.

4. Ölfeuerungsanlage nach Anspruch 3,
**dadurch gekennzeichnet,**
**dass** der Staukörper (4) im Übergang zu der zentralen Zerstäuberdüse (3) und/oder den umgebenden Zerstäuberdüsen (2) unter Spaltbildung - gegebenenfalls einstellbarer Spaltweite - beabstandet ist.

5. Ölfeuerungsanlage nach einem der Ansprüche 1 bis 4,
**dadurch gekennzeichnet,**
**dass** ein erheblich geringere Anteil, beispielsweise 2 - 5% des Öldurchsatzes auf die zentrale Zerstäuberdüse (3) entfällt.

6. Ölfeuerungsanlage nach einem der Ansprüche 1 bis 5,
**dadurch gekennzeichnet,**
**dass** die die zentrale Zerstäuberdüse (3) umgebenden Zerstäuberdüsen (2) einen engeren Sprühwinkel aufweisen als derjenige der Zentraldüse (3).

7. Ölfeuerungsanlage nach Anspruch 6,
**dadurch gekennzeichnet,**
**dass** der Sprühwinkel der umgebenden Zerstäuberdüsen (2) etwa 30° bis 45° beträgt.

8. Ölfeuerungsanlage nach einem der Ansprüche 1 bis 7,
**dadurch gekennzeichnet,**
**dass** die zugeführte Verbrennungsluft vor Eintritt in den Brennraum, d.h. beim Ausströmen aus dem Flammrohr (12), z.B. durch einen konisch verjüngten Abschnitt (9), eine Beschleunigung erfährt.

9. Ölfeuerungsanlage nach einem der Ansprüche 1 bis 8,
**dadurch gekennzeichnet,**
**dass** der Ringscheiben-Staukörper (4) an seiner stromab dem Feuerraum zugewandten Außenseite (11) einen in diese Richtung vorspringenden Aufsatz (10) aufweist, der vorzugsweise ringförmig ausgebildet ist und insbesondere an die ringförmige Innenberandung der Staukörperringscheibe (4) unmittelbar anschließend angeordnet ist.

10. Ölfeuerungsanlage nach Anspruch 9,
**dadurch gekennzeichnet,**
**dass** der Aufsatz (10) einstückig mit der Staukörperringscheibe (4) ausgebildet ist.

11. Ölfeuerungsanlage nach einem der Ansprüche 1 bis 10,
**dadurch gekennzeichnet,**
**dass** die Staukörperringscheibe (4) an ihrer ringförmigen Außenberandung eine stromab dem Feuerraum zugewandt vorspringende Randabbördelung (12) aufweist.

12. Ölfeuerungsanlage nach einem der Ansprüche 1 bis 11,
**dadurch gekennzeichnet,**
**dass** die Staukörperringscheibe (4) in den Bereichen der jeweiligen ringförmig um die zentrale Zerstäuberdüse (3) angeordneten Haupt-Zerstäuberdüsen (2) mit radial nach innen gerichteten Ausbuchtungen (13) versehen ist.

13. Ölfeuerungsanlage nach einem der Ansprüche 1 bis 12,
**dadurch gekennzeichnet,**
**dass** die ringförmig um die zentrale Pilot-Zerstäuberdüse (3) angeordneten Haupt-Zerstäuberdüsen (2) jeweils mit einer Ölvorlauf- und einer Ölrücklaufleitung (15) verbunden sind, welche für alle Haupt-Zerstäuberdüsen zusammengefasst an eine gemeinsame Ölvorlaufdruckquelle und an eine gemeinsame Ölrückführung angeschlossen sind.

14. Ölfeuerungsanlage nach Anspruch 13,
**dadurch gekennzeichnet,**
**dass** die an die Haupt-Zerstäuberdüsen (2) angeschlossenen Ölvorlauf- und Rücklaufleitungen (14, 15) jeweils zu einer Ringleitung zusammengefasst sind.

15. Ölfeuerungsanlage nach Anspruch 13 oder 14,
**dadurch gekennzeichnet,**
**dass** jede der Haupt-Zerstäuberdüsen (2) jeweils im Ölvorlauf wie im Ölrücklauf vor der Düse mit einer hydraulisch betätigten Ventileinrichtung versehen ist.

16. Ölfeuerungsanlage nach einem der Ansprüche 14 bis 15,
**dadurch gekennzeichnet,**
**dass** die Ölvorlaufleitung (14) unter konstant gehaltenem Öldruck steht, während die Ölrücklaufleitung hinsichtlich ihres Ablaufquerschnittes zur Bestimmung der der Düse (2) zugeförderten Ölmenge steuerbar ausgebildet ist.

17. Ölfeuerungsanlage nach Anspruch 16,
**dadurch gekennzeichnet,**
**dass** die Querschnittssteuerung der Ölrücklaufleitung zentral für alle ringförmig angeordneten Haupt-Zerstäuberdüsen (2) erfolgt.

18. Ölfeuerungsanlage nach einem der Ansprüche 14 bis 17,
**dadurch gekennzeichnet,**
**dass** der Anschluss der gemeinsamen Ölverlaufdruckquelle an die Ölverlaufringleitung (14) für alle Haupt-Zerstäuberdüsen (2) und der Anschluss der gemeinsamen Ölrückführung (15) an die jeweilig zugehörige Ringleitung (14, 15) zwischen zwei benachbart angeordneten Haupt-Zerstäuberdüsen (2) angeschlossen ist.

## Claims

1. Oil burning installation for combustion with reduced nitric oxide emission, particularly for higher outputs, having at least one centrally arranged pilot atomiser jet and an associated ignition device as well as a fan for supplying air for combustion which is fed into the atomiser chamber downstream of the atomiser jet through a flame tube surrounding the jet, and having a plurality of other atomiser jets (2) which are arranged at uniform spacings around the central atomiser jet (3) disposed in the middle inside the flame tube (1) facing the atomiser chamber, **characterised in that** a ring target baffle member (4) is arranged between the central atomiser jet (3) or mixing system and the atomiser jets (2) surrounding the latter.

2. Oil burning installation according to claim 1, **characterised in that** the central atomiser jet (3) is that of a mixing system - atomiser jet, air suipply, flame stabiliser, ignition means - of conventional construction.

3. Oil burning installation according to claim 1 or 2, **characterised in that** the central atomiser jet (3) or mixing system with a ring target baffle member (4) is adjustable, particularly smoothly adjustable, by sliding along the longitudinal axis of the flame tube (1) into various positions.

4. Oil burning installation according to claim 3, **characterised in that** the baffle member (4) is disposed at a spacing in the transition to the central atomiser jet (3) and/or the surrounding atomiser jets (2), forming a gap, optionally of adjustable width.

5. Oil burning installation according to one of claims 1 to 4, **characterised in that** a considerably smaller proportion, e.g. 2 to 5 % of the oil throughput, is apportioned to the central atomiser jet (3).

6. Oil burning installation according to one of claims 1 to 5, **characterised in that** the atomiser jets (2) surrounding the central atomiser jet (3) have a narrower spraying angle than the central jet (3).

7. Oil burning installation according to claim 6, **characterised in that** the spraying angle of the surrounding atomiser jets (2) is about 30° to 45°.

8. Oil burning installation according to one of claims 1 to 7, **characterised in that** the air fed in for combustion is accelerated before entering the combustion chamber, i.e. as it flows out of the flame tube (12), e.g. by means of a conically tapering section (9).

9. Oil burning installation according to one of claims 1 to 8, **characterised in that** the ring target baffle member (4) has an attachment (10) on its outer side (11) facing the combustion chamber downstream, the attachment preferably being annular in construction and being disposed immediately adjacent to the annular inner edge of the ring target baffle member (4).

10. Oil burning installation according to claim 9, **characterised in that** the attachment (10) is integrally formed with the ring target baffle member (4).

11. Oil burning installation according to one of claims 1 to 10, **characterised in that** the ring target baffle member (4) has, on its annular outer edge, a knurled rim (12) projecting towards the combustion chamber downstream.

12. Oil burning installation according to one of claims 1 to 11, **characterised in that** the ring target baffle member (4) is provided with radially inwardly directed concavities (13) in the regions of the main atomiser jets (2) disposed in a ring around the central atomiser jet (3).

13. Oil burning installation according to one of claims 1 to 12, **characterised in that** the main atomiser jets (2) disposed in a ring around the central pilot atomiser jet (3) are each connected to an oil flow line and an oil backflow line (15) which are combined for all the main atomiser jets and connected to a common oil flow pressure source and to a common oil return.

14. Oil burning installation according to claim 13, **characterised in that** the oil flow and backflow lines (14, 15) attached to the main atomiser jets (2) are combined to form an annular line.

15. Oil burning installation according to claim 13 or 14, **characterised in that** each of the main atomiser jets (2) is provided with a hydraulically operated valve device in the oil flow and in the oil backflow in front of the jet.

16. Oil burning installation according to one of claims 14 and 15, **characterised in that** the oil flow line (14) is maintained under a constant oil pressure, whereas the oil backflow line is constructed to be controllable in terms of its outflow cross section in order to determine the quantity of oil supplied to the jet (2).

17. Oil burning installation according to claim 16, **characterised in that** the cross section of the oil backflow line is controlled centrally for all the main atomiser jets (2) arranged in a ring.

18. Oil burning installation according to one of claims 14 to 17, **characterised in that** the connection of the common oil flow pressure source to the oil flow annular line (14) for all the main atomiser jets (2) and the connection of the common oil return (15) to the associated annular line (14, 15) is connected between two adjacent main atomiser jets (2).

## Revendications

1. Installation de chauffage au mazout pour une combustion avec une émission d'oxydes d'azote réduite en particulier aux fortes puissances, comportant au moins une buse de pulvérisation pilote, centrale et une installation d'allumage associée ainsi qu'une machine soufflante assurant l'alimentation en air comburant, cet air étant fourni par un tube de flamme entourant la buse de pulvérisation à l'espace de pulvérisation en aval de la buse et un certain nombre d'autres buses de pulvérisation (2) installées autour de la buse centrale de pulvérisation (3) elle-même prévue au milieu, dans le tube de flamme (1), en étant réparties de manière équidistante à l'intérieur du tube de flamme (1) du côté de la chambre de pulvérisation,
**caractérisée en ce qu'**
entre la buse centrale de pulvérisation (3) et le système mélangeur ainsi que les buses de pulvérisation (2) qui l'entourent, on a un corps de retenue en forme de disque annulaire (4).

2. Installation de chauffage au mazout selon la revendication 1,
**caractérisée en ce que**
la buse centrale de pulvérisation (3) est celle d'un système mélangeur (buse de pulvérisation, alimentation en air, stabilisateur de flamme, installation d'allumage) de construction connue.

3. Installation de chauffage au mazout selon l'une des revendications 1 ou 2,
**caractérisée en ce que**
la buse centrale de pulvérisation (3) ou le système mélangeur comporte un corps de retenue en forme de disque annulaire (4) installé dans l'axe longitudinal du tube de flamme (1) en pouvant coulisser dans différentes positions, notamment suivant un mouvement continu.

4. Installation de chauffage au mazout selon la revendication 3,
**caractérisée en ce que**
le corps de retenue (4) est écarté à la jonction de la buse centrale de pulvérisation (3) et/ou des buses de pulvérisation (2) qui l'entourent en formant un intervalle le cas échéant un intervalle de largeur réglable.

5. Installation de chauffage au mazout l'une quelconque des revendications 1 à 4,
**caractérisée en ce qu'**
une partie considérablement plus faible par exemple de 2 à 5 % du débit de mazout alimente la buse centrale de pulvérisation (3).

6. Installation de chauffage au mazout selon l'une quelconque des revendications 1 à 5,
**caractérisée en ce que**
les buses de pulvérisation (2) entourant la buse centrale de pulvérisation (3) présentent un angle de pulvérisation plus étroit que celui de la buse centrale (3).

7. Installation de chauffage au mazout selon la revendication 6,
**caractérisée en ce que**
l'angle de pulvérisation des buses de pulvérisation (2), périphériques est de 30° à 45°.

8. Installation de chauffage au mazout selon l'une quelconque des revendications 1 à 7,
**caractérisée en ce que**
l'air comburant fourni, avant l'entrée dans la chambre de combustion, c'est-à-dire à la sortie du tube de flamme (12) est accéléré par exemple par un segment (9) rétréci suivant une forme conique.

9. Installation de chauffage au mazout selon l'une quelconque des revendications 1 à 8,
**caractérisée en ce que**
le corps de retenue en forme de disque annulaire (4) comporte sur son côté extérieur (11) tourné vers l'aval vers le foyer, une garniture (10) venant en saillie dans cette direction et qui est de préférence de forme annulaire en étant installée notamment sur le bord intérieur annulaire du corps de retenue en forme de disque annulaire (4), directement de manière adjacente à celui-ci.

10. Installation de chauffage au mazout selon la revendication 9,
**caractérisée en ce que**
la garniture (10) est réalisée en une seule pièce avec le corps de retenue en forme de disque annulaire (4).

11. Installation de chauffage au mazout selon l'une quelconque des revendications 1 à 10,
**caractérisée en ce que**
le corps de retenue en forme de disque annulaire (4) comporte au niveau de son bord extérieur annulaire, un bord (12) venant en saillie du côté de la chambre de combustion, vers l'aval.

12. Installation de chauffage au mazout selon l'une quelconque des revendications 1 à 11,
**caractérisée en ce que**
le corps de retenue en forme de disque annulaire (4) comporte dans les zones des buses principales de pulvérisation (2) installées de façon annulaire autour de la buse centrale de pulvérisation (3), des cavités (13) dirigées radialement vers l'intérieur.

13. Installation de chauffage au mazout selon l'une quelconque des revendications 1 à 12,
**caractérisée en ce que**
les buses principales de pulvérisation (2) installées suivant une répartition annulaire autour de la buse centrale pilote de pulvérisation (3), sont reliées chacune à une conduite d'alimentation et une conduite de retour de mazout (15), ces conduites étant communes à toutes les buses principales de pulvérisation en étant reliées à une source de pression d'alimentation en mazout commune ainsi qu'à une conduite de retour de mazout, commune.

14. Installation de chauffage au mazout selon la revendication 13,
**caractérisée en ce que**
les conduites d'alimentation et de retour de mazout (14, 15) reliées aux buses principales de pulvérisation (2) sont regroupées sous la forme d'une conduite annulaire.

15. Installation de chauffage au mazout selon la revendication 13 ou 14,
**caractérisée en ce que**
chacune des buses principales de pulvérisation (2) comporte une vanne à commande hydraulique dans l'alimentation et dans le retour de mazout.

16. Installation de chauffage au mazout selon l'une quelconque des revendications 14 à 15,
**caractérisée en ce que**
la conduite d'alimentation de mazout (14) est soumise à une pression maintenue constante alors que la conduite de retour de mazout est commandée du point de vue de sa section de sortie par la quantité de mazout destinée à la buse (2).

17. Installation de chauffage au mazout selon la revendication 16,
**caractérisée en ce que**
la commande de la section de la conduite de retour de mazout se fait de manière centrale pour toutes les buses principales de pulvérisation (2) réparties de manière périphérique.

18. Installation de chauffage au mazout selon l'une quelconque des revendications 14 à 17,
**caractérisée en ce que**
le branchement sur une source de pression d'alimentation de mazout commune à la conduite annulaire d'alimentation en mazout (14) pour toutes les buses principales de pulvérisation (2) et le branchement de la conduite commune de retour de mazout (15) à la conduite annulaire correspondante (14, 15) sont branchés entre deux buses principales de pulvérisation (2), voisines.
